# FASCICULE DE BREVET EUROPEEN

(11) **EP 2 175 084 B1**
(45) Date de publication et mention de la délivrance du brevet: **04.04.2012**
(21) Numéro de dépôt: 09305927.7
(22) Date de dépôt: 01.10.2009
(51) Int. Cl.: E04D 12/00, E04D 3/30, E04D 13/17

(54) **Procédé et dispositif permettant d'assurer la continuité de la ventilation d'un revêtement anticondensation d'une plaque de couverture au niveau de ses surfaces d'appui sur un support.**
Verfahren und Vorrichtung zur Sicherstellung der kontinuierlichen Belüftung einer kondenswasserverhindernden Verkleidung einer Abdeckplatte auf der Höhe ihrer Auflagerfläche auf einem Untergestell
Method and device for guaranteeing continuous ventilation of an anti-condensation coating of a covering plate on its surfaces that rest on a support.

(30) Priorité: 08.10.2008 FR 0805549
(43) Date de publication de la demande: 14.04.2010
(73) Titulaire: Ateliers LR Etanco, 78230 Le Pecq (FR)
(72) Inventeur: Badey, Denis, 19140, UZERCHE (FR); Mayer, Sylvain, 78580, MAULE (FR)
(74) Mandataire: de Saint-Palais, Arnaud Marie

(56) Documents cités:
- WO-A-2005/003486
- GB-A- 1 215 544
- US-A- 5 230 192
- US-A1- 2008 104 917

## Description

La présente invention concerne un procédé et un dispositif permettant d'assurer la continuité de la ventilation d'un revêtement anticondensation d'une plaque de couverture au niveau de ses surfaces d'appui sur un support. Elle permet en outre d'assurer la continuité des éventuels écoulements liquides se produisant sur ce revêtement au niveau desdites surfaces d'appui.

D'une manière générale, on sait qu'à l'heure actuelle, la face inférieure des plaques de couverture utilisées dans le bâtiment, en particulier dans les hangars industriels, est habituellement recouverte d'un revêtement de protection anticondensation qui consiste généralement en une "moquette" en fibres non tissées.

En effet, l'humidité présente dans le bâtiment a tendance à s'élever jusqu'à atteindre la charpente et la couverture du bâtiment. Ainsi, lorsque la température des bacs de couverture est inférieure à la température ambiante à l'intérieur du bâtiment, par un processus de convexion, l'humidité tend à se déposer en permanence sur la face inférieure des bacs. Lorsque le taux d'humidité est relativement élevé, en dépit de la présence d'un éventuel revêtement anticondensation et compte tenu de la pente de la couverture, il peut se produire un léger ruissellement et même, éventuellement, la formation de gouttes qui se détachent et tombent par gravité sur l'installation sousjacente.

Il est donc souhaitable que cette condensation puisse s'évaporer ou s'évacuer en rives de manière à ce qu'elle ne puisse pas occasionner de nuisances telles que des souillures (par exemple des taches d'humidité), des phénomènes de corrosion, des développements bactériens ou mycosiques.

Or, habituellement, les bacs de couverture sont portés par des pannes horizontale sur lesquelles ils sont fixés. En conséquence, au niveau de ces pannes qui s'étendent perpendiculairement à la pente du toit, le revêtement anticondensation se trouve comprimé entre le bac et la panne de sorte que le ruissellement du condensat sur le revêtement est interrompu.

Le condensat s'accumule donc le long de la panne et ruisselle sur celui-ci avant de tomber goutte à goutte. Parallèlement, le condensat s'infiltre dans les zones d'appui entre les plaques de couverture et y demeure du fait que ces zones ne sont pas ventilées. Ces infiltration sont donc le siège de nuisances particulièrement importantes.

L'invention a donc pour but de supprimer ces inconvénients.

Le document US 5 230 192 décrit un procédé selon le préambule de la revendication 1 et un système de revêtement de toiture selon le préambule de la revendication 5 utilisant des panneaux de toiture sur une structure de toit, comportant un matelas formé s'un réseau de fibres lâchement tissées en vue d'assurer la ventilation.

Le document WO 2005/003486 décrit un procédé pour traiter un mur, un sol, un toit ou un plafond, consistant à :
- appliquer sur le support une couche de matériau flexible tel qu'un « matelas » formé de fibres tissées ou non tissées, de façon à cacher les imperfections du support (fissures ou ondulations),
- et appliquer un ou plusieurs revêtements sur ce matériau.

A cet effet, le procédé selon l'invention consiste à disposer sur les surfaces d'appui du support sur lesquelles vient porter au moins une plaque de couverture (ici, la face supérieure des pannes sur laquelle viennent porter les bacs) une garniture comportant un substrat souple dont la face inférieure est destinée à venir se fixer sur ledit support, ce substrat portant un réseau tridimensionnel formé d'un ou plusieurs fils rigides ou semi-rigides, sur lequel la plaque de couverture vient en appui.

Grâce à cette disposition, entre le substrat et la plaque de couverture, il subsiste un espace ventilé par lequel l'eau de condensation peut circuler sans s'accumuler. Ainsi, lorsque le taux d'humidité de l'air devient faible, le séchage peut intervenir rapidement.

Par ailleurs, grâce à sa souplesse, le substrat peut s'adapter aux formes du support, par exemple des pannes. En outre, cette souplesse permet d'enrouler la garniture notamment pour le transport et le stockage. Cette solution s'avère en outre très avantageuse lors de la pose du fait que le revêtement peut être déroulé in situ à la longueur souhaitée.

Avantageusement, la face inférieure du substrat pourra être revêtue d'un enduit adhésif recouvert avant emploi par un film de protection à ôter lors de l'usage de la garniture. En outre, la répartition et l'orientation des fils à l'intérieur du réseau tridimensionnel pourront être aléatoires de manière à éviter tout axe privilégié de déformation qui pourrait compliquer la pose de la garniture, la garniture ayant une résistance aux déformations en flexion sensiblement identique sur tous ses axes.

La résistance à l'écrasement de la garniture qui est fonction notamment de la raideur et de la densité des fils est de préférence égale ou supérieure à l'effort limite de déformation de la plaque de couverture.

Un mode d'exécution de l'invention sera décrit ci-après, à titre d'exemple non limitatif, avec référence aux dessins annexés dans lesquels :
La figure 1 est une vue en coupe schématique d'une portion de couverture en bacs acier nervurés fixée sur une panne en bois avec une garniture intercalaire selon l'invention ;
La figure 2 est une vue de dessus d'une garniture selon l'invention ;
La figure 3 est une vue en coupe schématique, à plus grande échelle, d'une portion de garniture selon l'invention telle qu'elle se présente avant la pose.

Dans l'exemple représenté sur ces dessins, la couverture 1 est réalisée en bacs acier 2, 3 assemblés les uns aux autres par leurs nervures latérales 4, 5, comme illustré schématiquement sur la figure 1.

Ces bacs acier 2, 3 sont fixés au niveau des zones de chevauchement des nervures latérales à l'aide de vis (ou tirefonds) 6 et de cavaliers 7, sur les pannes en bois 8 d'une charpente, dont une seule est représentée figure 1.

Bien entendu, l'invention ne se limite pas à un type de bac particulier : en effet, le procédé selon l'invention peut s'appliquer à tous les éléments de couverture en forme de plaque présentant ou non des nervures ou des ondulations. De même, les pannes 8 ne sont pas nécessairement en bois et pourraient être par exemple métalliques.

Néanmoins, l'invention s'applique avantageusement aux plaques de couverture dont la face inférieure est revêtue d'une couche de matière anticondensation 9 présentant par exemple la texture d'une moquette non tissée.

Dans le but d'obtenir un espace ventilé entre la face supérieure de la panne 8 et la face inférieure des bacs acier 2, 3 revêtue de la couche d'isolation 9, l'invention prévoit une garniture intercalaire 10 telle que celle qui se trouve illustrée sur les figures 2 et 3 qui comprend :
- un substrat 11 réalisé par une bande de matière plastique relativement souple, par exemple en un textile épais non tissé,
- une couche formée d'un revêtement adhésif 12, souple et pouvant être relativement épais, apte à venir adhérer à la fois à la surface supérieure des pannes 8 et à la surface inférieure du substrat 11, et
- un réseau tridimensionnel 13 inscrit dans un volume plat parallélépipédique : ce réseau est réalisé en un ou plusieurs fils 14 pouvant être en métal, métal revêtu ou en matière plastique, ce fil 14 étant ondulé aléatoirement ; ce réseau 13 est fixé par ses ondes inférieures sur la face supérieure du substrat 11 par tout moyen connu de fixation, par exemple par soudure (ultrasons, thermosoudure, ...) ou par collage.

Dans l'exemple illustré figure 2, le réseau tridimensionnel 13 est réalisé par calandrage d'une nappe plane de fils sinueux s'étendant aléatoirement (étant entendu que ce mode d'exécution n'est pas limitatif). Le calandrage est ici destiné à conférer aux fils une répartition tridimensionnelle à partir de la nappe plane qui présente une répartition aléatoire bidimensionnelle des fils.

La raideur des fils 14 de ce réseau est déterminée de manière à constituer après le serrage exercé par les vis 6 un entretoisement qui délimite entre les pannes 8 et les bacs 2, 3 un espace ventilé intercalaire grâce auquel l'humidité qui se condense sur le revêtement anticondensation 9 peut s'évacuer et/ou sécher rapidement.

Les formes coudées des fils 14 qui viennent en appui soit sur le revêtement anticondensation 9 des bacs 2, 3, soit sur le substrat 11, s'avèrent appropriées aux contraintes qui résultent du serrage des vis de fixation 6 : plus la contrainte est élevée plus la surface d'appui des fils 13 sera importante. En outre, entre les surfaces d'appui des fils sur le revêtement anticondensation ce dernier ne se trouve pas comprimé et conserve ses propriétés initiales.

Comme précédemment mentionné, initialement, la face extérieure du revêtement adhésif est recouverte par un film de protection 15 à ôter lors de l'utilisation.

Grâce à sa souplesse, en fin de fabrication, la garniture intercalaire 10 peut être enroulée, par exemple autour d'un manchon tubulaire pour former un rouleau. Ce type de conditionnement facilite son transport, son stockage ainsi que sa mise en oeuvre sur les chantiers.

## Revendications

1. Procédé pour assurer la continuité de la circulation de l'eau de condensation entre la face inférieure d'au moins une plaque de couverture (2, 3) au niveau de ses surfaces d'appui et les surfaces d'appui d'un support (8), **caractérisé en ce qu'**il comporte les étapes consistant à :
- fixer sur les surfaces d'appui du support (8) une garniture (10) comportant un substrat souple (11) portant un réseau tridimensionnel (13) formé d'un ou plusieurs fils (14) rigides ou semi-rigides sinueux, sur lequel la plaque de couverture (2, 3) vient en appui,
- recouvrir la face inférieure d'une plaque de couverture (2, 3) d'un revêtement anticondensation (9),
- fixer l'au moins une plaque de couverture (2, 3) sur le support (8) de sorte qu'après serrage, ledit réseau (13) constitue un entretoisement qui délimite, entre les surfaces d'appui de ladite plaque de couverture et les surfaces d'appui du support, un espace ventilé intercalaire entre le support et les plaques de couverture.

2. Procédé selon la revendication 1,
**caractérisé en ce que** la susdite fixation est effectuée par collage grâce à un enduit adhésif (12) recouvrant la face inférieure du substrat (11).

3. Procédé selon la revendication 2,
**caractérisé en ce que** l'enduit adhésif (12) est protégé par un film de protection (15) à ôter lors de l'utilisation.

4. Procédé selon l'une des revendications précédentes,
**caractérisé en ce que** la répartition et l'orientation des fils (14) à l'intérieur du réseau tridimensionnel (13) sont aléatoires.

5. Système comprenant :
- au moins un support (8) sur laquelle est fixé une garniture (10) permettant d'assurer la continuité de la circulation de l'eau de condensation entre la face inférieure d'au moins une plaque de couverture (2, 3) au niveau de ses surfaces d'appui et un support (8), comprenant un substrat souple (11) portant un réseau tridimensionnel (13) formé d'un ou plusieurs fils sinueux (14), rigides ou semi-rigides, ce réseau tridimensionnel étant prévu pour constituer, après fixation et serrage de ladite plaque de couverture sur ledit support, un entretoisement qui délimite, entre les surfaces d'appui de ladite plaque de couverture et les surfaces d'appui du support, un espace ventilé intercalaire entre le support et les plaques de couverture,
- au moins une plaque de couverture (2, 3) fixée sur l'au moins un support (8), **caractérisé en ce que** cette plaque de couverture (2,3) est revêtue par un revêtement anticondensation (9).

6. Système selon la revendication 5,
**caractérisée en ce que** les fils (14) dudit réseau ont des formes coudées qui viennent en appui sur les plaques de couverture (2, 3) et sur le substrat (11).

7. Système selon la revendication 5 ou 6,
**caractérisée en ce que** la face inférieure du substrat (11) est recouverte d'une couche d'enduit adhésif (12).

8. Système selon la revendication 7,
**caractérisée en ce qu'**elle comprend un film de protection (15) recouvrant avant usage la couche d'enduit adhésif (12).

9. Système selon l'une des revendications 5 à 8,
**caractérisée en ce que** le susdit substrat (11) consiste en un textile.

10. Système selon l'une des revendications 5 à 9,
**caractérisée en ce que** le susdit réseau (13) est fixé sur le substrat (11) par collage ou par soudure.

11. Système selon l'une des revendications 5 à 10,
**caractérisée en ce que** le susdit réseau (13) est inscrit dans un volume plat.

## Claims

1. A method for ensuring the continuity of the circulation of condensation water between the lower surface of at least one cover plate (2, 3) at its bearing surfaces and the bearing surfaces of a support (8),
**characterized in that** it comprises the following steps:
- fastening, on the bearing surfaces of the support (8), a fitting (10) comprising a flexible substrate (11) bearing a three-dimensional array (13) made up of one or more sinuous rigid or semi-rigid wires (14), on which the cover plate (2, 3) bears,
- covering the lower surface of a cover plate (2, 3) with an anti-condensation coating (9),
- fastening at least one cover plate (2, 3) on the support (8) so that after tightening, said array (13) constitutes a bracing that delimits, between the bearing surfaces of said cover plate and the bearing surfaces of the support, an intermediate ventilated space between the support and the cover plates.

2. The method according to claim 1,
**characterized in that** the aforementioned fastening is done by adhesion using an adhesive coating (12) covering the lower surface of the substrate (11).

3. The method according to claim 2,
**characterized in that** the adhesive coating (12) is protected by a protective film (15) to be removed upon use.

4. The method according to one of the preceding claims,
**characterized in that** the distribution and orientation of the wires (14) inside the three-dimensional array (13) are random.

5. A system comprising:
- at least one support (8) on which a fitting (10) is fastened making it possible to ensure the continuity of the circulation of the condensation water between the lower surface of at least one cover plate (2, 3) at its bearing surfaces and a support (8), comprising a flexible substrate (11) bearing a three-dimensional array (13) formed from one or more sinuous rigid or semi-rigid wires (14), this three-dimensional array being provided to constitute, after fastening and tightening of said cover plate on said support, a bracing that delimits, between the bearing surfaces of said cover plate and the bearing surfaces of the support, an intermediate ventilated space between the support and the cover plates,
- at least one cover plate (2, 3) fastened on the at least one support (8),
**characterized in that** this cover plate (2, 3) is coated with an anti-condensation coating (9).

6. The system according to claim 5,
**characterized in that** the wires (14) of said array have bent shapes that bear on the cover plates (2, 3) and on the substrate (11).

7. The system according to claim 5 or 6,
**characterized in that** the lower surface of the substrate (11) is covered with an adhesive coating layer (12).

8. The system according to claim 7,
**characterized in that** it comprises a protective film (15) covering the layer of adhesive coating (12) before use.

9. The system according to one of claims 5 to 8,
**characterized in that** the aforementioned substrate (11) consists of a textile.

10. The system according to one of claims 5 to 9,
**characterized in that** the aforementioned array (13) is fastened on the substrate (11) by adhesion or welding.

11. The system according to one of claims 5 to 10,
**characterized in that** the aforementioned array (13) is inscribed in a flat volume.

## Patentansprüche

1. Verfahren zur Sicherstellung der kontinuierlichen Zirkulation von Kondenswasser zwischen der Unterseite von mindestens einer Abdeckplatte (2, 3) an ihren Auflageflächen und den Auflageflächen eines Trägers (8) **dadurch gekennzeichnet, dass** es die folgenden Schritte umfasst:
- Befestigen auf den Auflageflächen des Trägers (8) einer Auflage (10), umfassend ein weiches Substrat (11), das ein dreidimensionales von einem oder mehreren starren oder halbstarren gewundenen Drähten (14) gebildetes Netzwerk (13) trägt, auf dem die Abdeckplatte (2, 3) aufliegt,
- Bedecken der Unterseite einer Abdeckplatte (2, 3) mit einer kondenswasserverhindernden Verkleidung (9),
- Befestigen von mindestens einer Abdeckplatte (2, 3) auf dem Träger (8) derart, dass nach dem Festklemmen das Netzwerk (13) eine Versteifung darstellt, die zwischen den Auflageflächen der Abdeckplatte und den Auflageflächen des Trägers einen belüfteten Zwischenraum zwischen dem Träger und den Abdeckplatten begrenzt.

2. Verfahren nach Anspruch 1,
**dadurch gekennzeichnet, dass** die oben genannte Befestigung durch Verkleben mit einem Klebeputz (12) durchgeführt wird, der die Unterseite des Substrats (11) bedeckt.

3. Verfahren nach Anspruch 2,
**dadurch gekennzeichnet, dass** der Klebeputz (12) durch einen Schutzfilm (15) zum Abziehen bei Gebrauch geschützt ist.

4. Verfahren nach einem der vorgenannten Ansprüche,
**dadurch gekennzeichnet, dass** die Verteilung und Orientierung der Drähte (14) im Inneren des dreidimensionalen Netzwerks (13) regellos sind.

5. System umfassend:
- mindestens einen Träger (8), auf dem eine Auflage (10) befestigt ist, durch die sich die kontinuierliche Zirkulation von Kondenswasser zwischen der Unterseite von mindestens einer Abdeckplatte (2, 3) an ihrem Auflageflächen und einem Träger (8) sicherstellen lässt, umfassend ein weiches Substrat (11), das ein dreidimensionales Netz (13) trägt, das aus einen oder mehreren gewundenen starren oder halbstarren Drähten (14) gebildet ist, wobei dieses dreidimensional Netzwerk vorgesehen ist, um nach der Befestigung und Festklemmung der Abdeckplatte auf dem Träger eine Versteifung aufzubauen, die zwischen den Auflageflächen der Deckplatte und den Auflageflächen des Trägers einen belüfteten Zwischenraum zwischen dem Träger und den Abdeckplatten begrenzt,
- mindestens eine Abdeckplatte (2, 3), die an mindestens einem Träger (8) befestigt ist,
**dadurch gekennzeichnet, dass** diese Abdeckplatte (2, 3) von einer kondenswasserverhindernden Verkleidung (9) überzogen ist.

6. System nach Anspruch 5,
**dadurch gekennzeichnet, dass** die Drähte (14) des Netzwerks gekrümmte Formen aufweisen, die auf den Abdeckplatten (2, 3) und auf dem Substrat (11) aufliegen.

7. System nach Anspruch 5 oder 6,
**dadurch gekennzeichnet, dass** die Unterseite des Substrats (11) mit einer Schicht aus Klebeputz bedeckt ist.

8. System nach Anspruch 7,
**dadurch gekennzeichnet, dass** es einen Schutzfilm (15) umfasst, der die Schicht von Klebeputz (12) vor Gebrauch abdeckt.

9. System nach einem der Ansprüche 5 bis 8,
**dadurch gekennzeichnet, dass** das oben genannte Substrat (11) aus einen Textilstoff besteht.

10. System nach einem der Ansprüche 5 bis 9,
**dadurch gekennzeichnet, dass** das oben genannte Netzwerk (13) auf dem Substrat (11) durch Kleben oder durch Schweißen befestigt ist.

11. System nach einem der Ansprüche 5 bis 10,
**dadurch gekennzeichnet, dass** das oben genannte Netzwerk (13) in ein flaches Volumen eingebracht ist.
